# FASCICULE DE BREVET EUROPEEN

(11) **EP 4 107 768 B1**
(45) Date de publication et mention de la délivrance du brevet: **07.06.2023**
(21) Numéro de dépôt: 21707166.1
(22) Date de dépôt: 05.02.2021
(51) Int. Cl.: H01H 9/44

(54) **CHAMBRE DE COUPURE À SOUFFLAGE MAGNÉTIQUE POUR UN APPAREIL DE COUPURE ÉLECTRIQUE ET APPAREIL DE COUPURE ÉLECTRIQUE ÉQUIPÉ D'UNE TELLE CHAMBRE**
LÖSCHKAMMER EINES MAGNETISCHEN AUSBLASTYPS FÜR EINE ELEKTRISCHE BREMSVORRICHTUNG UND MIT EINER SOLCHEN KAMMER AUSGESTATTETE ELEKTRISCHE BREMSVORRICHTUNG
EXTINGUISHING CHAMBER OF MAGNETIC BLOW-OUT TYPE FOR AN ELECTRICAL BREAKING DEVICE AND ELECTRICAL BREAKING DEVICE EQUIPPED WITH SUCH A CHAMBER

(30) Priorité: 19.02.2020 FR 2001629
(43) Date de publication de la demande: 28.12.2022
(73) Titulaire: Socomec, 67230 Benfeld (FR)
(72) Inventeur: HERTZOG, Jérôme, 67870 GRIESHEIM PRES MOLSHEIM (FR); OSTER, Guillaume, 67210 OBERNAI (FR)
(74) Mandataire: Cabinet Laurent & Charras
(86) Numéro de dépôt international: PCT/EP2021/052772
(87) Numéro de publication internationale: WO 2021/165055

(56) Documents cités:
- DE-A1-102014 015 061
- US-A1- 2013 284 702
- US-A1- 2017 025 232
- US-B1- 10 211 003

## Description

### Domaine technique :

La présente invention concerne une chambre de coupure à soufflage magnétique pour un appareil de coupure électrique, ladite chambre comportant une source de champ magnétique, une carcasse magnétique et une zone de coupure dans laquelle un arc électrique est susceptible de se former lors de la fermeture et/ou de l'ouverture d'un pôle de coupure appartenant à un appareil de coupure, ladite source de champ étant agencée pour générer un champ magnétique destiné à déplacer ledit arc électrique pour l'étirer et accélérer son refroidissement et son extinction, ladite carcasse magnétique étant agencée pour canaliser ledit champ magnétique, ledit pôle de coupure comportant un contact fixe et un contact mobile qui se déplace par rapport audit contact fixe entre une position fermée et une position ouverte sur une trajectoire définissant un plan de coupure, et ladite zone de coupure s'étendant au moins dans ledit plan de coupure.

La présente invention concerne également un appareil de coupure électrique équipé d'une telle chambre de coupure à soufflage magnétique.

### Technique antérieure :

Le soufflage magnétique de l'arc électrique est un principe couramment employé dans les technologies de coupure pour gérer l'arc électrique qui naît en particulier lors de l'ouverture d'un organe de coupure dans un circuit électrique, dans le but de réaliser un gain en performance de coupure et de préserver l'intégrité de l'organe de coupure. Le champ magnétique, qui peut être généré par tout type de source de champ magnétique, permet de déplacer l'arc électrique dès sa naissance et de l'étirer rapidement pour accélérer son refroidissement jusqu'à son extinction. Le refroidissement du plasma de l'arc électrique a pour effet d'augmenter son impédance, ce qui permet d'augmenter la tension de l'arc électrique lors de la coupure. La coupure d'un courant continu (DC) implique que l'organe de coupure génère plus de tension que la tension du réseau à couper. C'est la raison pour laquelle le principe de soufflage magnétique s'applique particulièrement bien à la coupure du courant DC. Néanmoins, une forte tension de l'arc électrique est aussi intéressante pour la coupure d'un courant alternatif (AC) puisqu'elle permet une limitation du courant lors de la coupure, ayant pour effet de diminuer les dommages dus à l'arc, voire aussi de diminuer le temps de l'arc électrique par un effet limiteur. Par conséquent, ce principe de soufflage magnétique de l'arc est tout aussi intéressant pour des courants DC que pour des courants AC.

La publication FR 3 003 101 A1 de la demanderesse propose un principe de soufflage magnétique non polarisé, qui a l'avantage de fonctionner indépendamment du sens du courant dans l'organe de coupure. La chambre de coupure comporte un aimant permanent produisant un champ magnétique orienté dans le plan de déplacement des contacts mobiles par rapport aux contacts fixes. La symétrie de la chambre de coupure par rapport à ce plan permet de garantir la non-polarisation de ce principe de coupure. Dans cette publication, des principes de canalisation du champ magnétique ont déjà été proposés sous la forme d'une plaque ferromagnétique plane située à l'arrière de l'aimant permanent ou d'une plaque ferromagnétique en forme de U qui englobe l'arrière et les deux côtés de l'aimant. Le fait de canaliser le champ magnétique dans la zone de coupure permet de diminuer la taille de l'aimant permanent. Toutefois, la canalisation de champ obtenue n'est pas optimale.

La publication EP 3 242 306 A1 tente de répondre à ce manque en proposant un autre principe de soufflage magnétique, dans lequel l'aimant permanent est polarisé et ses pôles Nord et Sud sont couplés respectivement à deux plaques ferromagnétiques, qui s'étendent parallèlement de part et d'autre de la zone de coupure et en direction d'une chambre d'extinction de l'arc. Cette solution impose de polariser l'aimant en fonction du sens du courant dans l'organe de coupure. En outre, la longueur de l'entrefer est importante car elle est fonction de l'encombrement de l'organe de coupure et de la longueur de l'aimant. De fait, la canalisation du champ magnétique n'est pas réalisée de manière optimale, car l'entrefer engendre une reluctance magnétique importante dans le circuit magnétique qui nuit à l'efficacité du soufflage, ce qui peut expliquer la présence de la chambre d'extinction de l'arc. En effet, un circuit magnétique excité par un aimant qui comporte un entrefer important ne générera pas une forte valeur de champ magnétique. Or, c'est bien la valeur de ce champ qui engendre la force de déplacement sur l'arc électrique, appelée force de Laplace (F=I^B).

Dans la publication US 2017/025232, la chambre de coupure magnétique est isolante, entoure un ou deux contacts fixes, et comporte une fenêtre pour le passage du ou des deux contacts mobiles. Elle comporte en outre une cloison centrale isolante pour créer un canal annulaire favorisant la circulation de l'air dans un sens ou dans l'autre sens, ayant pour effet d'éviter la montée en pression de l'air due à la température de l'arc empêchant l'étirement magnétique de l'arc et son extinction rapide. Une des variantes de réalisation comporte une carcasse magnétique en forme de U, disposée autour de la chambre de coupure et d'un aimant de soufflage polarisé, dans le but de maximiser le champ magnétique dans les zones de coupure. Néanmoins, la longueur de l'entrefer est importante à cause de la présence de la cloison centrale et du canal annulaire de circulation de l'air. De fait, l'entrefer engendre une reluctance magnétique importante dans le circuit magnétique qui nuit à l'efficacité du soufflage.

Les publications US 2013/284702 et DE 10 2014 015061 proposent des chambres d'extinction d'arc en forme de U ou de V, constituée de tôles de fractionnement en matériau magnétique, et combinée à deux aimants permanents polarisés, isolés, disposés l'un en face de l'autre, de part et d'autre de la zone de coupure, à l'intérieur ou à l'extérieur de la chambre d'extinction. Dans la publication DE 10 2014 015061, une carcasse magnétique en forme de U est en outre disposée autour de la chambre d'extinction et des aimants de soufflage polarisés. Là encore, l'entrefer est grand et engendre une reluctance magnétique importante dans le circuit magnétique qui nuit à l'efficacité du soufflage.

Par ailleurs, le champ magnétique qui génère le soufflage magnétique est souvent réalisé par des aimants permanents de type Néodyme Fer Bore. Ces aimants ont l'avantage de générer un fort champ magnétique dans leur environnement proche, typiquement de l'ordre de 0.2T. Toutefois, ils sont onéreux et sujets aux variations du prix des terres rares qui les constituent.

Il existe par conséquent un besoin de chambres de coupure à soufflage magnétique de performance équivalente voire supérieure aux chambres de coupure de l'état de la technique, permettant d'utiliser soit une quantité moindre d'aimant de haute qualité de type Néodyme Fer Bore, soit des aimants de moindre qualité mais aussi de moindre coût, tels que par exemple des aimants de type ferrite ou similaires.

### Présentation de l'invention :

La présente invention vise à répondre à cette demande en proposant une nouvelle architecture de chambre de coupure à soufflage magnétique permettant de maximiser le champ magnétique, donc le soufflage magnétique de l'arc électrique dans la zone de coupure, pour augmenter les performances de coupure, tout en permettant de jouer sur le coût, le volume et/ou la nature de la source de champ utilisée.

Dans ce but, l'invention concerne une chambre de coupure à soufflage magnétique du genre indiqué en préambule, caractérisée en ce que ladite chambre de coupure présente une forme majoritairement symétrique par rapport à un plan médian qui est confondu avec ledit plan de coupure, en ce que ladite source de champ est disposée dans l'environnement proche et en regard de ladite zone de coupure, et est orientée pour générer des vecteurs de champ magnétique essentiellement parallèles audit plan de coupure, en ce que ladite carcasse entoure ladite zone de coupure et ladite source de champ, et comporte une fenêtre ouverte vers l'extérieur pour permettre le passage dudit contact mobile, et en ce que ladite carcasse est adossée à ladite source de champ et se referme devant elle pour créer un entrefer dans le circuit magnétique formé par ladite source de champ et ladite carcasse, et ainsi maximiser le champ magnétique qui traverse ladite zone de coupure.

On choisira de préférence un entrefer le plus petit possible, car pour une même source de champ, plus l'entrefer est réduit, plus la réluctance magnétique dans l'air est réduite, et plus l'excitation magnétique est grande.

En fonction des variantes de réalisation, ladite carcasse peut comporter une paroi périphérique ouverte délimitant ladite fenêtre qui s'étend parallèlement à ladite zone de coupure, ou une paroi périphérique fermée et une ouverture à l'une au moins des extrémités transversales de ladite paroi périphérique délimitant ladite fenêtre qui s'étend dans ce cas perpendiculairement à ladite zone de coupure.

Ladite chambre de coupure peut également s'étendre sur une longueur supérieure à la longueur de ladite zone de coupure dans ledit plan de coupure. Dans ce cas, ladite carcasse comporte avantageusement une paroi périphérique en partie ouverte et en partie fermée, la partie ouverte délimitant ladite fenêtre qui s'étend parallèlement à ladite zone de coupure, et la partie fermée prolongeant ladite partie ouverte et délimitant une cheminée de soufflage pour l'extension de l'arc électrique.

Ladite carcasse peut comporter en outre au moins une paroi transversale fermant au moins une des extrémités transversales de ladite paroi périphérique.

La paroi périphérique de ladite carcasse peut présenter une section transversale de forme choisie dans le groupe comportant une forme courbe, une forme polygonale, une forme complexe, une forme combinant des sections droites et des sections courbes, et dans le cas d'une forme polygonale, elle peut être choisie dans le groupe comprenant un rectangle, un trapèze isocèle, une forme en C dont les extrémités forment des rabats orientés vers l'extérieur ou vers l'intérieur de ladite zone de coupure, ou encore parallèles à ladite zone de coupure.

En fonction des besoins, ladite source de champ peut être choisie dans le groupe comprenant un ou plusieurs aimants permanents, et une ou plusieurs bobines. Préférentiellement, ladite source de champ s'étend sur une surface sensiblement égale à la surface de ladite chambre de coupure.

Dans une forme préférée de l'invention, la chambre de coupure à soufflage magnétique comporte une enveloppe isolante intérieure s'étendant au moins en partie autour de ladite zone de coupure pour isoler électriquement ladite source de champ et au moins en partie ladite carcasse. Elle peut également comporter une enveloppe isolante extérieure s'étendant autour de ladite carcasse.

Avantageusement, ladite carcasse s'étend sur une dimension transversale, perpendiculaire au plan de coupure, pour scinder ladite zone de coupure en une zone d'apparition dans laquelle l'arc électrique nait et au moins une zone d'extinction dans laquelle l'arc électrique s'étire et s'éteint. Cette dimension transversale peut être au moins égale à X fois la dimension transversale de ladite zone d'apparition, X pouvant être compris entre 2 et 10.

Préférentiellement, la géométrie de ladite chambre de coupure délimite une zone de coupure étroite et aplatie pour contraindre l'arc électrique à s'aplatir lorsqu'il est déplacé par ledit champ magnétique. Ainsi, ledit entrefer, créé dans le circuit magnétique formé par ladite source de champ et ladite carcasse, est étroit pour réduire la réluctance magnétique dans l'air et maximiser le champ magnétique qui traverse ladite zone de coupure.

Selon les variantes de réalisation, ladite carcasse peut être constituée d'une pièce pleine ferromagnétique pour canaliser le champ magnétique, ou d'un empilage de tôles de fractionnement ferromagnétiques, s'étendant dans l'axe longitudinal de ladite chambre de coupure, moyennant un écartement défini, pour simultanément canaliser le champ magnétique et fractionner l'arc électrique, ou encore d'une combinaison d'une pièce pleine et d'un empilage de tôles de fractionnement.

Ladite carcasse peut en outre comporter une rampe agencée pour rétrécir l'épaisseur de la zone de coupure en direction de l'extrémité de ladite au moins une zone d'extinction pour réduire encore ledit entrefer.

En complément, ladite chambre de coupure à soufflage magnétique peut comporter des joues isolantes en céramique, superposées au moins en partie à ladite enveloppe isolante intérieure, de part et d'autre de ladite zone de coupure.

Dans ce but, l'invention concerne également un appareil de coupure électrique du genre indiqué en préambule, caractérisé en ce qu'il comporte une chambre de coupure à soufflage magnétique telle que définie ci-dessus.

Dans une des variantes de réalisation, ledit contact fixe peut présenter une forme d'équerre, dont une branche interne s'étend à l'intérieur de ladite chambre de coupure dans ledit plan médian, et une branche externe s'étendant à l'extérieur de ladite chambre de coupure pour former une borne de raccordement. La branche interne dudit contact fixe peut comporter avantageusement un sommet positionné dans une partie centrale de ladite zone de coupure, plaçant ainsi la zone d'apparition de l'arc électrique dans une partie centrale de ladite chambre de coupure.

La branche interne dudit contact fixe peut en outre comporter une base élargie délimitant au moins un talon orienté vers une extrémité de ladite chambre de coupure dans une des zones d'extinction de l'arc électrique. Dans ce cas, la tôle de fractionnement de ladite chambre de coupure, la plus proche dudit contact fixe, peut être avantageusement reliée au potentiel dudit contact fixe par ledit au moins un talon.

Dans une forme préférée de l'invention, la tôle de fractionnement de ladite chambre de coupure, la plus éloignée dudit contact fixe, peut être reliée au potentiel dudit contact mobile par un conducteur électrique.

Si l'appareil de coupure comporte deux chambres de coupure par pôle de coupure alors les carcasses desdites chambres de coupure peuvent être couplées entre-elles par une tôle commune remplaçant ou ajoutée sur les tôles de fractionnement les plus éloignées dudit contact fixe, cette tôle commune pouvant être reliée ou non au potentiel dudit contact mobile par un conducteur électrique.

### Brève description des figures :

La présente invention et ses avantages apparaîtront mieux dans la description suivante de plusieurs modes de réalisation donnés à titre d'exemples non limitatifs, en référence aux dessins annexés, dans lesquels:
- la figure 1 est une vue en perspective d'une chambre de coupure selon une première forme de réalisation de l'invention, combinée à un organe de coupure à pression en position fermée,
- la figure 2 est une vue similaire à la figure 1 montrant l'organe de coupure en position ouverte,
- la figure 3 est une vue en coupe longitudinale de la chambre de coupure de la figure 2 montrant le soufflage magnétique de l'arc électrique,
- la figure 4 est une vue en coupe transversale de la chambre de coupure de figure 2 représentant la force électromagnétique exercée par un champ magnétique sur l'arc électrique,
- la figure 5 est une vue similaire à la figure 4 représentant la canalisation du champ magnétique dans ladite chambre de coupure,
- la figure 6 est une vue en coupe transversale de la chambre de coupure des figures 1 et 2 isolée extérieurement,
- la figure 7 est une vue de dessus schématique d'une chambre de coupure pourvue d'une carcasse magnétique selon une première variante,
- la figure 8 est une vue similaire à la figure 7 montrant une carcasse magnétique selon une deuxième variante,
- la figure 9 est une vue similaire à la figure 7 montrant une carcasse magnétique selon une troisième variante,
- la figure 10 est une vue similaire à la figure 7 montrant une carcasse magnétique selon une quatrième variante,
- la figure 11 est une vue similaire à la figure 7 montrant une carcasse magnétique selon une cinquième variante,
- la figure 12 est une vue similaire à la figure 7 montrant une carcasse magnétique selon une sixième variante,
- la figure 13 est une vue en perspective d'une chambre de coupure selon une deuxième forme de réalisation de l'invention, combinée à un organe de coupure à pression en position fermée,
- la figure 14 est une vue similaire à la figure 13 montrant l'organe de coupure en position ouverte,
- la figure 15 est une vue en coupe de la chambre de coupure de la figure 14 montrant l'étirement de l'arc électrique par une force électromagnétique,
- la figure 16 est une vue en perspective d'une chambre de coupure selon une troisième forme de réalisation de l'invention, combinée à un organe de coupure à pression en position ouverte,
- la figure 17 est une vue en perspective d'une chambre de coupure selon une quatrième forme de réalisation de l'invention, dans laquelle la source de champ magnétique est constituée par une bobine alimentée électriquement à la place d'un aimant permanent,
- la figure 18 est une vue en coupe transversale d'un appareil de coupure électrique équipé de deux chambres de coupure selon les figures 13 et 14,
- la figure 19 est une vue en perspective d'une chambre de coupure selon une cinquième forme de réalisation de l'invention, combinée à un organe de coupure glissant à couteau en position fermée,
- la figure 20 est une vue similaire à la figure 19 montrant l'organe de coupure en position ouverte,
- la figure 21 est une vue en coupe longitudinale d'un appareil de coupure électrique équipé de deux chambres de coupure selon les figures 19 et 20,
- la figure 22 est une vue éclatée d'une variante de réalisation de la chambre de coupure selon l'invention, dans laquelle la carcasse magnétique est constituée de tôles de fractionnement,
- la figure 23 est une vue assemblée de la chambre de coupure de la figure 22, montrant différentes tôles de fractionnement constituant la carcasse,
- la figure 24 est une vue en coupe transversale de la chambre de coupure de figure 23 détaillant la zone de coupure,
- la figure 25 est une vue en coupe longitudinale de la chambre de coupure de la figure 24 selon le plan de coupe C montrant le soufflage magnétique de l'arc électrique,
- la figure 26 est une vue en coupe transversale similaire à la figure 24 d'une chambre de coupure comportant des joues en céramique, et
- la figure 27 est une vue en plan d'un pôle de coupure équipé de deux chambres de coupure selon la figure 23, dans lesquelles la dernière tôle de fractionnement est reliée au potentiel du contact mobile,
- la figure 28 est une vue en plan d'un pôle de coupure équipé de deux chambres de coupure selon la figure 23, reliées entre-elles par une tôle supérieure commune.

### Description détaillée de l'invention :

Dans les différents exemples de réalisation illustrés, les éléments ou parties identiques portent les mêmes numéros de référence. Par ailleurs, les positions géométriques indiquées dans la description et les revendications, telles que « perpendiculaire », « parallèle », « symétrique » ne sont pas limitées au sens strict défini en géométrie, mais s'étendent à des positions géométriques qui sont proches, c'est-à-dire qui acceptent une certaine tolérance dans le domaine technique considéré, sans influence sur le résultat obtenu. Cette tolérance est notamment introduite par l'adverbe « sensiblement », sans que ce terme soit nécessairement répété devant chaque adjectif. De même, les indications spatiales indiquées dans la description et les revendications, telles que « longitudinal », « transversal », « profondeur », « supérieur », « inférieur », etc. se basent sur les figures et ne sont pas limitées aux exemples illustrés.

En référence aux figures, la chambre de coupure à soufflage magnétique selon l'invention, appelée par la suite « chambre de coupure 100, 110, 120, 130, 140 » est destinée à équiper des appareils de coupure électrique 200, 300 qui s'adressent à tout type d'applications industrielles, tertiaires et domestiques, alimentées aussi bien en courant continu qu'en courant alternatif, et ce quelle que soit la tension nominale d'alimentation. Cette chambre de coupure 100, 110, 120, 130, 140 peut avantageusement remplacer ou compléter les chambres de fractionnement traditionnellement connues en fonction des performances de coupure recherchées. Les appareils de coupure électrique 200, 300 concernés peuvent indifféremment être un interrupteur, un contacteur, un commutateur, un commutateur-inverseur, un disjoncteur, ou tout autre appareil de coupure similaire étant donné que la chambre de coupure 100, 110, 120, 130, 140 qui fait l'objet de la présente invention, peut être compatible ou adaptée à tout type d'architectures d'appareils de coupure. De même, ces appareils de coupure électrique 200, 300 peuvent comporter un ou plusieurs pôles de coupure PC, et chaque pôle de coupure PC peut être un pôle de coupure simple avec un seul contact fixe CF coopérant avec un seul contact mobile CM, ou un pôle de coupure double avec deux contacts fixes CF coopérant avec un contact mobile CM, tel que représenté dans les figures 18, 21 et 27. Dans tous les cas, les contacts mobiles CM sont agencés pour être déplacés par rapport aux contacts fixes CF et la trajectoire dans laquelle les contacts mobiles CM se déplacent défini un plan de coupure P, que ce déplacement soit une translation (représentée par la flèche T) ou une rotation (non représentée). Il existe en outre plusieurs types d'architecture de pôles de coupure PC selon qu'ils comportent des contacts à pression conformément aux figures 1 à 3, 13 à 16, 18, et 22 à 28, des contacts à glissement conformément aux figures 19 à 21, des contacts à pression avec commande à came, et tout autre type de contacts électriques.

La chambre de coupure 100 selon une première forme de réalisation de l'invention illustrée dans les figures 1 à 6 est sensiblement rectangulaire et agencée pour délimiter une zone de coupure Z dans laquelle un arc électrique E est susceptible de se former, en particulier lors de l'ouverture d'un pôle de coupure PC appartenant à un appareil de coupure électrique, et d'être éteint le plus rapidement possible. Elle comporte à cet effet une source de champ 2 agencée pour générer un champ magnétique B destiné à déplacer ledit arc électrique E pour l'étirer et accélérer son refroidissement et son extinction, une carcasse 3 magnétique agencée pour canaliser le champ magnétique B de manière générale et plus particulièrement dans la zone de coupure Z, et une enveloppe isolante intérieure 4 agencée pour isoler électriquement la zone de coupure Z et par conséquent l'arc électrique E de la source de champ 2 et de la carcasse 3. Cette enveloppe isolante intérieure 4 peut être réalisée par toute matière électriquement isolante, voire également gazogène, ayant également pour effet d'absorber l'énergie thermique de l'arc électrique E, favorisant son refroidissement et par voie de conséquence son extinction.

Le pôle de coupure PC est représenté dans les figures par un contact fixe CF disposé à l'intérieur de la chambre de coupure 100 et un contact mobile CM disposé en partie à l'intérieur de la chambre de coupure 100 en face du contact fixe CF et en partie à l'extérieur de la chambre de coupure pour être commandé par un mécanisme d'actionnement 201, 301 (fig. 18, 21). Cet exemple d'agencement n'est pas limitatif et s'étend à tout autre type d'agencement qui est fonction de l'architecture du pôle de coupure PC. Notamment, le contact fixe CF n'est pas nécessairement logé à l'intérieur de la chambre de coupure, mais peut y être logé en partie, ou disposé à proximité. En outre, le mécanisme d'actionnement est connu en soi et ne fait pas l'objet de l'invention. Il peut être animé d'un mouvement de translation et/ou de rotation commandé manuellement et/ou automatiquement. Et la zone de coupure Z s'étend au moins dans le plan de coupure P et correspond au moins à l'espace défini entre la position ouverte et la position fermée du pôle de coupure PC. Les contacts fixe CF et mobile CM comportent communément des pastilles de contact (non représentées) entre lesquelles s'établit le courant, réalisées dans des matériaux conducteurs à haute résistance thermique.

Dans les exemples représentés, la chambre de coupure 100, 110, 120, 130, 140 présente une forme majoritairement symétrique par rapport à un plan médian A qui est confondu avec le plan de coupure P. Cette symétrie permet de s'affranchir avantageusement de la polarité de la source de champ 2 qui remplira toujours sa fonction quel que soit le sens du courant dans le pôle de coupure PC. Néanmoins, elle peut également présenter une forme asymétrique en fonction de l'architecture du pôle de coupure PC, sans toutefois remettre en cause le fait qu'elle peut s'affranchir de la polarité de la source de champ 2.

En outre, la chambre de coupure 100, 110, 120, 130, 140 s'étend sur une dimension longitudinale, parallèle au plan médian A, qui s'étend au moins entre la position fermée (fig. 1) et la position ouverte (fig. 2) du contact mobile CM dudit pôle de coupure PC. Et, la chambre de coupure 100, 110, 120, 130, 140 s'étend sur une dimension transversale L2, perpendiculaire au plan médian A, qui déborde d'un côté ou des deux côtés du pôle de coupure PC. Ainsi, la zone de coupure Z, qui correspond au volume intérieur délimité par la chambre de coupure 100, 110, 120, 130, 140, est scindée en au moins une zone d'apparition Za dans laquelle l'arc électrique E nait et une zone d'extinction Ze dans laquelle l'arc électrique E s'éteint (Z = Za + Ze(s)). La zone d'apparition Za se situe au niveau du pôle de coupure PC et chevauche le plan de coupure P. La ou les zones d'extinction Ze sont attenantes et périphériques à la zone d'apparition Za. La dimension transversale L2 est par exemple au moins égale à X fois la dimension transversale L1 de la zone d'apparition Za, X étant compris entre 2 et 10, sans que ce coefficient ne soit limitatif. Si la chambre de coupure est asymétrique, elle peut ne comporter qu'une zone d'extinction Ze d'un côté de la zone d'apparition Za. En option, la ou les zones d'extinction Ze peuvent comporter en outre des ailettes (non représentées) dans une matière amagnétique, telle qu'en cuivre, en céramique, en matières plastiques ou similaire, pour créer des chicanes et fractionner l'arc électrique E dans le but d'accélérer son extinction.

La source de champ 2 est disposée dans l'environnement proche et en regard de la zone de coupure Z. La source de champ 2 a une surface importante puisqu'elle couvre sensiblement toute la surface de la chambre de coupure 100, 110, 120, 130, 140. Elle s'étend sur une dimension longitudinale, selon un axe parallèle au plan médian A, et couvre de préférence toute la zone de coupure Z. Et, elle s'étend sur une dimension transversale, selon un axe perpendiculaire au plan médian A, et couvre également et de préférence toute la zone de coupure Z. Elle est en outre orientée perpendiculairement au plan de coupure P, pour générer un champ magnétique B en direction de la zone de coupure Z de telle sorte que les vecteurs de champ magnétique sont essentiellement parallèles au plan de coupure P. Elle peut être constituée par un ou plusieurs aimants permanents 20, ou tout autre système équivalent pouvant générer une excitation magnétique, tel qu'une bobine 21 alimentée électriquement (fig. 17). Dans les exemples représentés, la source de champ 2 a une forme plane, parallélépipédique, sans que cette forme ne soit limitative. En effet, il est possible de réaliser une source de champ 2 dont la forme est adaptée à l'architecture du pôle de coupure PC, qui peut être courbe dans le cas par exemple d'un appareil à coupure rotative. Dans ce cas, elle peut être constituée d'une pluralité d'aimants permanents 20 parallélépipédiques disposés côte à côte sur une ligne courbe, ou d'un aimant permanent 20 moulé dans une forme courbe. Dans ce cas, la forme de la carcasse 3 est adaptée à la forme de la source de champ 2.

Selon les figures 1 à 6, l'aimant permanent 20 est un aimant indépendant Nord-Sud, défini par deux faces de polarités opposées et parallèles entre-elles, générant un champ magnétique B qui se referme sur lui-même. De préférence, la face qui correspond au pôle Nord N, appelée face avant, est positionnée en regard de la zone de coupure Z pour créer un champ magnétique B ou un vecteur d'excitation magnétique qui sort de son pôle Nord N et se referme sur son pôle Sud S correspondant à sa face opposée, appelée face arrière via la carcasse 3. Ce champ magnétique B est concentré dans la zone de coupure Z. Ses lignes de champ décrivent des boucles essentiellement parallèles à un plan transversal correspondant au plan de coupe des figures 4 à 6. Les lignes de champ sont en outre essentiellement parallèles au plan de coupure P dans ladite zone de coupure Z, et sont de fait essentiellement perpendiculaires au courant I circulant entre le contact fixe CF et le contact mobile CM du pôle de coupure PC. Le principe du soufflage magnétique est expliqué plus loin en référence aux figures 3 à 5.

La carcasse 3 magnétique présente une forme rectangulaire, en référence aux figures 1 à 6, étant précisé qu'en réalité on privilégiera des angles arrondis aux angles droits pour faciliter la circulation du champ magnétique B. La carcasse 3 est réalisée dans une matière ferromagnétique, magnétique ou dans toute autre matière équivalente à forte perméabilité magnétique lui permettant de remplir sa fonction de canalisation du champ magnétique B. Elle est constituée d'une pièce pleine, qui peut être réalisée à partir d'une seule tôle, mise en forme par pliage et/ou par cintrage et/ou par extrusion autour dudit axe médian A, ou à partir de plusieurs tronçons de tôles, assemblés par simple juxtaposition (par contact) et/ou par soudage ou par tout autre procédé de fabrication et d'assemblage autour dudit axe médian A, la tôle ou les tronçons de tôle pouvant être constitués d'une ou de plusieurs feuilles de matière attenantes superposées. Dans tous les exemples représentés, la carcasse 3 entoure au plus près la zone de coupure Z et la source de champ 2, et comporte au moins une fenêtre 35 ouverte vers l'extérieur pour permettre le passage du contact mobile CM du pôle de coupure PC.

Dans l'exemple des figures 1 à 6, la carcasse 3 comporte une paroi périphérique 30 qui est fermée à une de ses extrémités par une paroi transversale 31 et ouverte à l'autre de ses extrémités permettant notamment l'évacuation des gaz issus de l'arc électrique E. Elle pourrait ne pas comporter de paroi transversale 31 et être ouverte de part en part, ou au contraire comporter deux parois transversales fermant ses deux extrémités pour optimiser le confinement de l'arc électrique E, et ceci en fonction du cahier des charges de chaque chambre de coupure. La paroi périphérique 30 de la carcasse 3 comporte une face arrière 32, deux faces latérales 33, et une face avant 34 comportant ladite fenêtre 35. La fenêtre 35 s'étend, dans cette variante, sur toute la dimension longitudinale de la chambre de coupure 100, centrée sur l'axe médian A. La face arrière 32 de la carcasse 3 est de préférence parallèle et attenante à la face arrière de la source de champ 2 pour ne pas créer d'entrefer. Elle a en outre une longueur supérieure à la longueur de la source de champ 2 pour éviter que les extrémités de la source de champ 2 ne soient en contact avec les faces latérales 33 de la carcasse 3 et empêcher ainsi tout risque de court-circuit magnétique avec la source de champ 2. La face avant 34 de la carcasse 3 se referme sur la face avant de la source de champ 2 en ménageant un entrefer D2 dans le circuit magnétique formé par ladite source de champ 2 et ladite carcasse 3. Dans cet exemple, la face avant 34 comporte deux rabats 34a, 34b qui s'étendent parallèlement à la face arrière 32 de la carcasse 3, et délimite avec la face avant de la source de champ 2 un volume d'air dans lequel prend place la zone de coupure Z. Ce volume d'air, qui forme ledit entrefer D2, est traversé par les lignes de champ B qui sortent du pôle Nord N de la source de champ 2, traversent la zone de coupure Z et rebouclent vers le pôle Sud S de la source de champ 2 en étant canalisées par les rabats 34a, 34b de la face avant 34, les faces latérales 33 et la face arrière 32 de la carcasse 3.On choisira par conséquent un entrefer D2 d'une longueur la plus petite possible pour réduire au minimum la réluctance magnétique de l'épaisseur d'air traversé par les lignes de champ et ainsi maximiser le champ magnétique B dans la zone de coupure Z. La longueur de l'entrefer D2 peut être déterminée en fonction du volume de la zone de coupure Z, lui-même fonction en partie de l'encombrement du pôle de coupure PC.

La chambre de coupure 100 représentée dans la figure 1 correspond à une position fermée du pôle de coupure PC dans laquelle le contact mobile CM est fermé sur le contact fixe CF permettant la circulation d'un courant I dans un circuit électrique. La figure 2 correspond à une position ouverte du pôle de coupure PC dans laquelle le contact mobile CM est séparé du contact fixe CF interdisant la circulation dudit courant I. A l'ouverture du circuit électrique, un arc électrique E s'établit entre le contact fixe CF et le contact mobile CM maintenant la circulation du courant I. La figure 3, qui est une vue en coupe longitudinale de la chambre de coupure 100, permet de visualiser la position de l'arc électrique E lors de son apparition (E1) dans laquelle il s'étend sensiblement verticalement entre le contact fixe CF et le contact mobile CM dans le plan de coupure PC et dans ladite zone d'apparition Za, puis sa position après avoir été soufflé magnétiquement (E2) dans laquelle il est déformé et étiré en direction d'une des faces latérales 33 de la carcasse 3 en-dehors du plan de coupure PC et dans une desdites zones d'extinction Ze. Les forces électromagnétiques F mises enjeu pour ce soufflage magnétique sont représentées par les vecteurs F.

Le principe du soufflage magnétique est illustré à la figure 4 qui représente une vue en coupe transversale de la chambre de soufflage 100 montrant l'arc électrique E dans lequel circule un courant I, le champ magnétique généré par la source de champ 2 représenté par le vecteur B et la force électromagnétique généré par le champ magnétique B sur le courant I représenté par le vecteur F. La zone en pointillés sur la figure 4 représente la zone de coupure Z, délimitée par l'enveloppe isolante intérieure 4, dans laquelle est géré l'arc électrique E, couvrant la zone d'apparition Za et les deux zones d'extinction Ze. Il est connu que la présence d'un champ magnétique B et d'un courant I génère une force électromagnétique F appelée force de Laplace qui s'exerce sur l'arc électrique E créé à l'ouverture du pôle de coupure PC, et qui s'étend dans une direction sensiblement perpendiculaire au plan de coupure P. Dans le cas présent, l'arc électrique E est déplacé et étiré dans une des zones d'extinction Ze de la chambre de coupure 100, en direction d'une des faces latérales 33 de la carcasse 3 au contact de laquelle l'arc électrique se refroidit rapidement et s'éteint. Du fait de la faible longueur de l'entrefer D2 et de la géométrie de la chambre de coupure 100, la zone de coupure Z est étroite, aplatie et allongée transversalement, ayant pour effet de contraindre l'arc électrique E lors de son déplacement à s'aplatir, ce qui tend à le refroidir davantage. En effet, en s'aplatissant, l'arc électrique E offre une plus grande surface d'échange (forme ovale de l'arc) avec la paroi isolante 4 qui est très proche.

Il est à noter que la symétrie de la chambre de coupure 100 par rapport au plan de coupure P induit des performances invariables suivant le sens du courant I et donc suivant le sens de soufflage de l'arc électrique E que ce soit vers la droite ou vers la gauche sur la figure 4. Comme expliqué précédemment, cette symétrie selon le plan de coupure P, confondu avec le plan médian A, peut accepter une certaine tolérance, donc une certaine asymétrie, sans nuire ni au fonctionnement ni à l'efficacité de la chambre magnétique 100, conformément à l'exemple de réalisation illustré à la figure 21.

En outre, l'effet de la canalisation du champ magnétique B obtenu par la présence d'une carcasse 3 magnétique est représenté uniquement dans la partie droite de la figure 5, par les lignes de champ magnétique B qui sortent du pôle Nord N de la source de champ 2, traversent une portion dans l'air la plus courte possible du fait de la faible longueur de l'entrefer D2, puis se concentrent dans la carcasse 3 via le chemin le plus court pour se refermer en boucle sur le pôle Sud S de la source de champ 2. La combinaison de la carcasse 3 permettant de canaliser le flux magnétique et d'un entrefer D2 le plus étroit possible permet de concentrer et de maximiser le champ magnétique B qui traverse la zone de coupure Z pour optimiser la gestion de l'arc électrique E dès sa naissance dans la zone d'apparition Za jusqu'à sa disparition dans la ou les zones d'extinction Ze en direction des faces latérales 33 de la carcasse 3.

La figure 6 illustre en coupe transversale une variante de la chambre de coupure 100 complétée par une enveloppe isolante extérieure 5 agencée pour isoler électriquement la carcasse 3 par rapport à l'environnement extérieur. Tout comme l'enveloppe isolante intérieure 4, l'enveloppe isolante extérieure 5 peut être réalisée dans une matière électriquement isolante, voire également gazogène, moulée ou injectée, tels que par exemple des matières plastiques, composites ou céramiques. S'il s'agit d'une matière qui peut être moulée, cette dernière peut être surmoulée tout autour de la carcasse 3 formant simultanément l'enveloppe isolante intérieure 4 et l'enveloppe isolante extérieure 5.

Le principe de canalisation décrit en référence aux figures 1 à 6 n'est pas uniquement limité à la géométrie de la carcasse 3 décrite précédemment. Les figures 7 à 12 permettent d'illustrer d'autres géométries mettant en oeuvre le même principe physique. La chambre de coupure 100 est représentée uniquement par sa carcasse 3 et sa source de champ 2, et est déclinée en six variantes de réalisation. Dans la figure 7, la paroi périphérique 301 de la carcasse 3 est plus ouverte que la paroi périphérique 30 précédente, et comporte une face avant 341 comportant deux rabats 341a et 341b orientés vers l'extérieur pour augmenter le volume de la zone de coupure Z. Ainsi, ce volume peut contenir des plasmas plus volumineux notamment dans le cas de courants I forts, et/ou une zone de coupure Z plus volumineuse adaptée à l'encombrement du pôle de coupure PC. Dans la figure 8, la paroi périphérique 302 de la carcasse 3 comporte une face avant 342 comportant deux rabats 342a et 342b orientés vers l'extérieur, comme dans l'exemple précédent, mais dont les extrémités 342a' et 342b' sont recourbées vers l'extérieur et se font face de part et part de la fenêtre 35 pour canaliser le flux magnétique à l'entrée de la zone de coupure Z. Dans la figure 9, la paroi périphérique 303 de la carcasse 3 comporte une face avant 343 comportant deux rabats 343a et 343b orientés vers l'extérieur, mais dont les extrémités 343a' et 343b' sont recourbées parallèlement à la face arrière 32, pour canaliser le flux magnétique à l'entrée de la zone de coupure Z, et augmenter le champ magnétique dans les zones d'extinction Ze de la chambre de coupure. Dans la figure 10, la paroi périphérique 304 de la carcasse 3 comporte une face avant 344 comportant deux rabats 344a et 344b orientés vers l'intérieur, pour générer plus de champ magnétique au centre dans la zone d'apparition Za, qu'aux extrémités dans les zones d'extinction Ze de la zone de coupure Z. Dans la figure 11, la paroi périphérique 305 de la carcasse 3 comporte une face avant 345 comportant deux rabats 345a et 345b orientés vers l'intérieur, comme dans l'exemple précédent, mais dont les extrémités 345a' et 345b' sont recourbées vers l'extérieur, pour canaliser le flux magnétique à l'entrée et générer plus de champ magnétique dans la zone d'apparition Za qu'aux extrémités dans les zones d'extinction Ze de la zone de coupure Z. Il est en outre possible d'ajouter des aimants supplémentaires dans la chambre de coupure 100, tels que des aimants permanents 20' au dos des rabats 34a, 34b de la face avant 34, en regard de l'aimant permanent 20 principal, pour maximiser davantage le champ magnétique dans les zones d'extinction Ze de la zone de coupure Z.

Les figures 13 à 15 illustrent une deuxième forme de réalisation d'une chambre de coupure 110 selon l'invention, qui se distingue de celle représentée dans les figures 1 à 6, par une dimension longitudinale bien supérieure à la dimension longitudinale du pôle de coupure PC pour créer dans la zone de coupure Z une zone d'extinction Ze supplémentaire, sous la forme d'une cheminée de soufflage 6. La carcasse 3 comporte à cet effet une paroi périphérique 30 dont la partie basse est ouverte et dont la partie haute est fermée. La partie basse ouverte comporte la fenêtre 35 pour le passage du contact mobile CM, qui s'étend dans le plan de coupure P. La partie haute fermée délimite la cheminée de soufflage 6 favorisant l'étirement et l'extinction de l'arc électrique E vers le haut. La chambre de coupure 110 est illustrée en position fermée à la figure 13 puis en position ouverte à la figure 14. La figure 15, qui est une vue en coupe longitudinale de la chambre de coupure 110, permet de visualiser les différentes positions successives de l'arc électrique E (E1=>E2=>E3=>E4) induites par le soufflage magnétique. Il apparait clairement que la cheminée de soufflage 6 permet d'augmenter l'allongement de l'arc électrique vers le haut, dans la partie arrière du contact mobile CM. Dans ce mode de réalisation, le contact fixe CF a été élargi, afin de permettre un guidage du pied de l'arc électrique E vers l'extrémité de la chambre de coupure 110, dans une des zones d'extinction Ze, pour épargner la pastille de contact du contact fixe CF de la dégradation par l'arc électrique E. Comme pour la chambre de coupure 100 des figures 1 à 6, la paroi périphérique 30 de cette chambre de coupure 110 peut être fermée à l'une ou à ses deux extrémités par une paroi transversale (non représentée) pour confiner davantage l'arc électrique E.

La figure 16 illustre une troisième forme de réalisation d'une chambre de coupure 120 selon l'invention, qui se distingue de celle représentée dans les figures 1 à 6, par une carcasse 3 constituée d'une paroi périphérique 30 fermée, dont les extrémités transversales sont ouvertes et comportent chacune une fenêtre 35 pour le passage du contact mobile CM. Ainsi, le contact mobile CM entre totalement dans la chambre de coupure 120 par une de ses extrémités transversales, ce qui permet de prévoir une chambre de coupure 120 totalement fermée magnétiquement, pour maximiser encore le champ magnétique B et obtenir une efficacité maximale du soufflage magnétique dans la zone de coupure Z.

Dans la figure 17, l'aimant permanent 20 de la source de champ 2 est substitué par une bobine 21 alimentée par un courant permettant de générer un champ magnétique B dans la zone de coupure Z. Bien entendu, la source de champ 2 peut comporter plus d'une bobine 21 et toutes les variantes et déclinaisons décrites ou suggérées en rapport avec la solution précédente pourvue d'un ou de plusieurs aimants permanents sont transposables à cette forme de réalisation.

La figure 18 illustre en coupe transversale un appareil de coupure 200 électrique montrant l'implantation de deux chambres de coupure 110 selon les figures 13 et 14 dans un pôle de coupure PC double, c'est-à-dire comportant deux contacts fixes CF et deux contacts mobiles CM alignés dans le plan de coupure P. Bien entendu, l'appareil de coupure 200 représenté est simplifié au maximum car il ne fait partie en tant que tel de l'invention. Il peut comporter un ou plusieurs pôles de coupure PC assemblés côte à côte dans un seul et même boîtier 7 ou dans des boîtiers individuels juxtaposés, dont les contacts électriques opèrent dans un plan de coupure P. Il s'agit dans cet exemple de contacts à pression, dont les contacts fixes CF sont prolongés par une borne de raccordement 8, et les contacts mobiles CM sont portés par un équipage mobile 9 commandé en translation T dans le plan de coupure P par un actionneur (non représenté).

Les figures 19 et 20 illustre la chambre de coupure 100 des figures 1 à 6 déclinée à un pôle de coupure PC à contacts glissants. Le contact fixe CF est constitué d'une lame, appelée aussi couteau, s'étendant dans le plan de coupure P et le contact mobile CM est constituée d'une double lame, généralement assujettie par un organe de rappel (non représenté), et agencée pour s'emboiter par glissement sur la lame du contact fixe CF.

La figure 21 illustre en coupe transversale un appareil de coupure 300 électrique montrant l'implantation de deux chambres de coupure 100 selon les figures 6, 19 et 20 dans un pôle de coupure PC double, c'est-à-dire comportant deux contacts fixes CF et deux contacts mobiles CM alignés dans le plan de coupure P. Comme dans l'exemple illustré à la figure 18, l'appareil de coupure 300 représenté est simplifié au maximum car il ne fait partie en tant que tel de l'invention. Il peut comporter un ou plusieurs pôles de coupure PC assemblés côte à côte dans un seul et même boîtier 7 ou dans des boîtiers individuels juxtaposés, dont les contacts électriques opèrent dans un plan de coupure P. Il s'agit dans cet exemple de contacts glissants, dont les contacts fixes CF sont prolongés par une borne de raccordement 8, et les contacts mobiles CM sont portés par un équipage mobile 9 commandé en translation T dans le plan de coupure P par un actionneur (non représenté).

Les figures 18 et 21 montrent très clairement l'intérêt de la chambre de coupure 100, 110, 120, 130 selon l'invention et sa facilité d'intégration dans tout appareil de coupure 200, 300 au plus proche des contacts fixes CF puisqu'elle se positionne au moins en partie autour d'eux, grâce à sa géométrie plate et son volume restreint.

La chambre de coupure 140 illustrée dans les figures 22 à 28 présente une forme similaire à la chambre de coupure 110 illustrée dans les figures 13 à 15, c'est-à-dire une dimension longitudinale bien supérieure à la dimension longitudinale du pôle de coupure PC pour créer, dans la zone de coupure Z, une zone d'extinction Ze supplémentaire sous la forme d'une cheminée de soufflage 6. La chambre de coupure 140 se différencie des chambres de coupure 100, 110, 120, 130 précédentes, par une carcasse 40 magnétique, constituée non plus d'une pièce pleine, mais d'un empilage de tôles de fractionnement 41, appelées aussi des tôles de désionisation. Ainsi cette chambre de coupure 140 a l'avantage de combiner plusieurs effets techniques : la canalisation du champ magnétique B produit par la source de champ 2, l'allongement le plus grand possible de l'arc électrique E et en plus le fractionnement de l'arc électrique E en une multitude de petits arcs afin de multiplier la tension d'arc due au phénomène anode/cathode, permettant une coupure plus rapide du courant.

Les tôles de fractionnement 41 s'étendent chacune dans un plan perpendiculaire au plan de coupure P, présentent une faible épaisseur par rapport aux deux autres dimensions, et une section égale à la section de la carcasse 40. Dans l'exemple représenté, cette section a une forme générale de cadre rectangulaire. La carcasse 40 est constituée de deux séries de tôles de fractionnement : une première série de tôles de fractionnement 41a, 41'a située dans la partie basse ouverte de la carcasse 40, formant une paroi périphérique 30 ouverte au droit de la fenêtre 35, et une seconde série de tôles de fractionnement 41b, 41'b dans la partie haute fermée de la carcasse 40, formant une paroi périphérique 30 fermée. La répartition des tôles de fractionnement peut être de 2/3 pour les tôles ouvertes et de 1/3 pour les tôles fermées, sans que cet exemple ne soit limitatif. Le repère numérique 41 utilisé dans la description et les revendications permet d'identifier les tôles de fractionnement quelle que soit leur forme et leur emplacement dans la carcasse 40.

Les tôles de fractionnement 41 sont réalisées de préférence dans une matière ferromagnétique, magnétique ou dans toute autre matière équivalente à forte perméabilité magnétique permettant à la carcasse 40 de remplir sa fonction de canalisation et d'amplification du champ magnétique B dans la zone de coupure Z, comme dans la carcasse 3 des chambres de coupure 100, 110, 120, 130 décrites précédemment. Les tôles de fractionnement 41 sont empilées l'une sur l'autre moyennant un écartement défini, régulier ou non. Le sens de l'empilement est parallèle au plan médian A de la chambre de coupure 140. La carcasse 40 comporte à cet effet deux flasques 42 latéraux, pour maintenir les tôles de fractionnement 41 entre elles, et définir ledit écartement. Les flasques 42 s'étendent parallèlement au plan médian A, et comportent des orifices 43 pour recevoir des picots 44 saillants prévus sur les côtés latéraux des tôles. Bien entendu, tout autre moyen de fixation ou type de montage peut convenir.

La source de champ 2 comporte un aimant permanent 20 d'épaisseur D1, adossé à la carcasse 40, qui se referme devant lui pour créer un entrefer D2 le plus étroit possible, tout en englobant dans son entier la zone de coupure Z. L'aimant 20 présente une forme parallélépipédique, adaptée à la forme de la chambre de coupure 140. Il possède une surface importante, puisqu'il recouvre sensiblement toute la surface de la chambre de coupure 140, permettant d'allonger au maximum l'arc électrique E. Cet aimant 20 peut être de type ferrite afin de réduire les coûts de la chambre de coupure 140, sans que cet exemple de matière ne soit limitatif.

L'aimant 20 est isolé des zones d'apparition Za et d'extinction Ze de l'arc électrique au moyen d'un boitier isolant 45, dans lequel il est logé entièrement. L'arc électrique E soumis au champ magnétique B sera donc soufflé latéralement dans les côtés de la chambre de coupure 140 pour permettre son allongement. La carcasse 40 est partiellement isolée des zones d'apparition Za et d'extinction Ze de l'arc électrique, au moyen d'une paroi isolante 46, qui ne recouvre pas les extrémités des zones d'extinction Ze pour permettre à l'arc électrique E de se fractionner dans l'empilement des tôles de fractionnement 41. La paroi isolante 46 est positionnée à l'entrée de la zone de coupure Z, de part et d'autre de la fenêtre 35, face au boîtier isolant 45. Cette paroi isolante 46 peut se prolonger sur le pourtour de la fenêtre 35 pour protéger les arrêtes des tôles de fractionnement 41a, 41'a. Dans l'exemple représenté, le boitier isolant 45 et la paroi isolante 46 sont assemblés par des pattes d'emboitement 47, qui forment des entretoises garantissant l'entrefer D2 et l'épaisseur de la zone de coupure Z. Cette zone de coupure Z se prolonge donc latéralement jusque dans les tôles de fractionnement 41 non isolées, permettant le fractionnement de l'arc électrique E comme représenté à la figure 25. Le boitier isolant 45 et la paroi isolante 46 s'apparentent à l'enveloppe isolante intérieure 4 prévue dans les chambres de coupure 100, 110, 120, 130 précédentes, sans toutefois isoler les extrémités des zones d'extinction Ze pour permettre à l'arc électrique de se fractionner dans les tôles de fractionnement 41. En outre, la chambre de coupure 140 peut être protégée extérieurement par une enveloppe isolante extérieure 5, telle que décrite précédemment.

Dans l'exemple représenté, le pôle de coupure PC est double et comporte deux contacts fixes CF coopérant avec un contact mobile CM à pression (figures 22 et 27). Les contacts fixes CF et le contact mobile CM comportent communément des pastilles de contact (non représentées) entre lesquelles s'établit le courant, réalisées dans des matériaux conducteurs à haute résistance thermique. Le contact mobile CM se déplace en translation selon la double flèche T dans un plan de coupure P, qui est vertical sur les figures, au moyen d'un équipage mobile (non représenté). Dans l'exemple représenté plus particulièrement à la figure 22, le contrat fixe CF a une forme d'équerre, dont une branche interne, verticale dans les figures, s'étendant à l'intérieur de la chambre de coupure 140, et une branche externe, horizontale dans les figures, formant une borne de raccordement 8 s'étendant à l'extérieur de la chambre de coupure 140. La branche interne du contact fixe CF s'étend en direction de la cheminée de soufflage 6 et son sommet 48 portant une pastille de contact (non représentée) s'arrête sensiblement dans une partie centrale de la zone de coupure Z, déplaçant ainsi la zone de contact, et donc la zone d'apparition Za de l'arc électrique, d'une extrémité à une partie centrale de la chambre de coupure 140. En outre, la branche interne du contact fixe CF comporte une base élargie délimitant deux talons 49 orientés en direction de la carcasse 40 et en contact électrique avec la première tôle de fractionnement 41 de la carcasse 40. Ce contact électrique peut être direct, comme l'exemple représenté sur la figure 25, ou via un conducteur électrique (non représenté). La branche interne du contact fixe CF peut avoir une forme sensiblement triangulaire, comme dans l'exemple représenté, une forme de barrette ou toute autre forme géométrique ou non. La géométrie particulière du contact fixe CF permet un gain important en fractionnement et en allongement de l'arc électrique E comme expliqué en référence à la figure 25. Toutefois, cette solution engendre une longueur importante de la chambre de coupure 140, donc un aimant 20 de dimension importante et coûteux. En fonction des performances souhaitées, un contact fixe CF simple, qui se place à une extrémité de la chambre de coupure 140, tel que ceux décrits en référence aux chambres de coupure 100, 110, 120, 130 décrites précédemment, peut bien entendu convenir.

La figure 24 est une coupe transversale de la chambre de coupure 140, qui montre une zone de coupure Z dans laquelle s'effectue le soufflage magnétique, dont le principe est expliqué en référence à la figure 4. Dans cet exemple, la zone de coupure Z est très aplatie et la réluctance magnétique est réduite à son maximum, grâce au fait que l'épaisseur de la zone de coupure Z se rétrécit dans les zones d'extinction Ze en direction des tôles de fractionnement 41. Ce rétrécissement permet de rapprocher physiquement l'arc électrique E de l'aimant 20, en diminuant l'espace disponible à son déploiement dans l'entrefer D2, donc de le rapprocher au plus du champ magnétique B au fur et à mesure de sa progression vers les tôles de fractionnement 41. A cet effet, la carcasse 40 est constituée des tôles de fractionnement 41'a et 41'b, illustrées à la figure 23, comportant une rampe 52 à l'arrière de la face avant 34 croissante en direction des faces latérales 33.

La figure 25, qui est une vue en coupe longitudinale de la chambre de coupure 140, montre l'intérêt de cette variante de réalisation de l'invention quant à la gestion de l'arc électrique E. Elle illustre les différentes positions successives de l'arc électrique E (E1=>E2=>E3=>E4=>E5=>E6) induites par l'effet combiné du soufflage magnétique de l'aimant 20 et du fractionnement de l'arc électrique E dans la carcasse 40, depuis sa naissance dans la zone de contact des contacts fixe CF et mobile CM, sensiblement au centre de la zone de coupure Z. La position centrale de la zone d'apparition Za de l'arc électrique autorise toute liberté à cet arc électrique E d'être étiré et allongé sur toute la hauteur de la chambre de coupure 140 et sur toute la largeur de la zone d'extinction Ze correspondante, et d'atteindre ainsi un grand nombre de tôles de fractionnement 41. Comme illustré, l'arc électrique E1 quitte rapidement la zone de contact des contacts fixe CF et mobile CM en se déplaçant vers la droite sur la figure, en directement des tôles de fractionnement 41. Simultanément, il se déplace vers l'arrière du contact mobile CM pour s'allonger vers le haut dans la cheminée de soufflage 6, vers la base du contact fixe CF pour s'allonger vers le bas de la zone de coupure Z, et latéralement jusque dans les tôles de fractionnement 41. Le talon 49 de la base élargie du contact fixe CF en contact électrique avec la première tôle de fractionnement 41 de la carcasse 40 permet en outre un éloignement rapide de l'arc électrique E1 de la zone de contact des contacts fixe CF et mobile CM, et un guidage du pied de l'arc électrique E vers l'extrémité de la chambre de coupure 140, dans une des zones d'extinction Ze, et jusque dans les tôles de fractionnement 41. La géométrie du contact fixe CF permet ainsi d'épargner la pastille de contact de la dégradation par l'arc électrique E et permet également à l'arc électrique E d'atteindre les tôles de fractionnement 41 dans la partie basse de la chambre de coupure 140. Ainsi, l'empilage complet des tôles de fractionnement 41 participe au fractionnement et à l'extinction rapide de l'arc électrique E.

Comme pour les chambres de coupure 100, 110, 130, la paroi périphérique 30 de la carcasse 40 de cette chambre de coupure 140 peut être fermée à l'une ou à ses deux extrémités par une paroi transversale (non représentée) pour confiner davantage l'arc électrique E, si nécessaire.

La figure 26 illustre une variante de la chambre de coupure 140 comportant des joues isolantes 50 complémentaires, ajoutées dans la zone de coupure Z, et superposées respectivement au boitier isolant 45 et à la paroi isolante 46. Ces joues isolantes 50 sont donc en contact avec les zones d'apparition Za et d'extinction Ze de l'arc électrique. Elles peuvent être avantageusement réalisées dans une céramique, telle que de l'alliage d'alumine, qui possède des propriétés intéressantes pour l'extinction de l'arc électrique. De plus, sa haute tenue en température permet à ce matériau d'être plus résistant face aux agressions causées par l'arc électrique. Ainsi, la chambre de coupure 140 se dégradera moins vite, et pourra supporter un nombre de manoeuvre plus important. Bien entendu, tout autre matériau possédant des propriétés similaires peut convenir.

La figure 27 illustre un pôle de coupure PC complet comportant deux chambres de coupure 140 disposées autour des deux contacts fixes CF et au travers desquelles circule un contact mobile CM déplacé dans le plan de coupure P symbolisé par la double flèche T. Dans cet exemple, la dernière tôle de fractionnement 41 de chacune des chambres de coupure 140, c'est-à-dire celle la plus éloignée du contact fixe CF, est reliée au potentiel du contact mobile CM par un conducteur électrique 51, par exemple une tresse souple, un organe ressort, ou similaire. L'effet technique de ce montage consiste à stabiliser l'arc électrique dans les tôles de fractionnement 41, afin d'augmenter encore les performances de coupure en accélérant l'extinction de l'arc.

La figure 28 est une variante de la figure 27, dans laquelle les carcasses 40 des chambres de coupure 140 sont couplées entre-elles par une tôle commune 53 remplaçant ou ajoutée sur les dernières tôles de fractionnement 41, c'est-à-dire celles les plus éloignées du contact fixe CF. Dans cette variante, un seul conducteur électrique 51 suffit pour relier la tôle commune 53 au potentiel du contact mobile CM. Il serait même possible de s'affranchir de ce conducteur électrique 51, permettant de réduire le prix de revient et la complexité de cette variante, si les deux arcs électriques E des deux chambres de coupure Z commutent sur cette tôle commune 53. Dans ce cas, le potentiel électrique du contact mobile CM serait déplacé sur cette tôle commune 53 et le contact mobile CM deviendrait « flottant ». Cette solution permettrait entre autres de réduire l'usure des pastilles de contact et de stabiliser les arcs électriques E dans les tôles de fractionnement 41.

Il ressort de cette description que l'invention répond aux objectifs fixés à savoir une solution optimisée de soufflage magnétique de l'arc électrique, garantissant une excitation magnétique maximisée dans la zone de coupure pour favoriser l'allongement de l'arc électrique, combiné ou non à un fractionnement de l'arc électrique, pour une extinction de l'arc électrique la plus rapide possible, permettant d'améliorer significativement les performances de coupure pour une même qualité d'aimants. Ces bons résultats permettent de faire le choix de la nature des aimants, de leur quantité, et de leur coût, en fonction du cahier des charges pour chaque chambre de coupure, sans remettre en question les performances de coupure.

En outre, cette solution est compatible et/ou adaptable à tout type d'appareils de coupure, aussi bien en courant continu qu'en courant alternatif, et peut remplacer avantageusement les chambres d'extinction classiques.

La présente invention n'est bien entendu pas limitée aux exemples de réalisation décrits mais s'étend à toute modification et variante évidentes pour un homme du métier, en restant dans l'étendue de la protection définie dans les revendications annexées. Il est notamment évident que les variantes de réalisation décrites en référence à une des chambres de coupure 100, 110, 120, 130, 140 peuvent s'appliquer aux autres chambres de coupure.

## Revendications

1. Chambre de coupure (100, 110, 120, 130, 140) à soufflage magnétique pour un appareil de coupure (200, 300) électrique, ladite chambre de coupure comportant une source de champ (2) magnétique, une carcasse (3, 40) magnétique et une zone de coupure (Z) dans laquelle un arc électrique (E) est susceptible de se former notamment lors l'ouverture d'un pôle de coupure (PC) appartenant à un appareil de coupure (200, 300), ladite source de champ (2) étant agencée pour générer un champ magnétique (B) destiné à déplacer ledit arc électrique (E) pour l'étirer et accélérer son refroidissement et son extinction, et ladite carcasse (3, 40) étant agencée pour canaliser ledit champ magnétique (B), ledit pôle de coupure (PC) comportant un contact fixe (CF) et un contact mobile (CM) qui se déplace par rapport audit contact fixe (CF) entre une position fermée et une position ouverte sur une trajectoire définissant un plan de coupure (P), et ladite zone de coupure (Z) s'étendant au moins dans ledit plan de coupure (P), **caractérisée en ce que** ladite chambre de coupure (100, 110, 120, 130, 140) présente une forme majoritairement symétrique par rapport à un plan médian (A) qui est confondu avec ledit plan de coupure (P), **en ce que** ladite source de champ (2) est disposée dans l'environnement proche et en regard de ladite zone de coupure (Z), et est orientée pour générer des vecteurs de champ magnétique (B) essentiellement parallèles audit plan de coupure (P), **en ce que** ladite carcasse (3, 40) entoure ladite zone de coupure (Z) et ladite source de champ (2), et comporte une fenêtre (35) ouverte vers l'extérieur pour permettre le passage dudit contact mobile (CM), et **en ce que** ladite carcasse (3, 40) est adossée à ladite source de champ (2) et se referme devant elle pour créer un entrefer (D2) dans le circuit magnétique formé par ladite source de champ (2) et ladite carcasse (3, 40), et ainsi maximiser le champ magnétique (B) qui traverse ladite zone de coupure (Z).

2. Chambre de coupure à soufflage magnétique selon la revendication 1, **caractérisée en ce que** ladite carcasse (3) comporte une paroi périphérique (30) ouverte délimitant ladite fenêtre (35) qui s'étend parallèlement à ladite zone de coupure (Z).

3. Chambre de coupure à soufflage magnétique selon la revendication 1, **caractérisée en ce que** ladite carcasse (3) comporte une paroi périphérique (30) fermée et une ouverture à l'une au moins des extrémités transversales de ladite paroi périphérique délimitant ladite fenêtre (35) qui s'étend perpendiculairement à ladite zone de coupure (Z).

4. Chambre de coupure à soufflage magnétique selon la revendication 1, **caractérisée en ce que** ladite chambre de coupure (110, 140) s'étend sur une longueur supérieure à la longueur de ladite zone de coupure (Z) dans ledit plan de coupure (P), et **en ce que** ladite carcasse (3, 40) comporte une paroi périphérique (30) en partie ouverte et en partie fermée, la partie ouverte délimitant ladite fenêtre (35) qui s'étend parallèlement à ladite zone de coupure (Z), et la partie fermée prolongeant ladite partie ouverte et délimitant une cheminée de soufflage (6) pour l'extension de l'arc électrique.

5. Chambre de coupure à soufflage magnétique selon l'une quelconque des revendications 2 à 4, **caractérisée en ce que** ladite carcasse (3, 40) comporte en outre au moins une paroi transversale (31) fermant au moins une des extrémités transversales de ladite paroi périphérique (30).

6. Chambre de coupure à soufflage magnétique selon l'une quelconque des revendications 2 à 5, **caractérisée en ce que** la paroi périphérique (30) de ladite carcasse (3, 40) présente une section transversale de forme choisie dans le groupe comportant une forme courbe, une forme polygonale, une forme complexe, une forme combinant des sections droites et des sections courbes.

7. Chambre de coupure à soufflage magnétique selon la revendication 6, **caractérisée en ce que** la forme polygonale de la paroi périphérique (30) de ladite carcasse (3, 40) est choisie dans le groupe comprenant un rectangle, un trapèze isocèle, une forme en C dont les extrémités forment des rabats orientés vers l'extérieur ou vers l'intérieur de ladite zone de coupure (Z), ou parallèles à ladite zone de coupure (Z).

8. Chambre de coupure à soufflage magnétique selon la revendication 1, **caractérisée en ce que** ladite source de champ (2) est choisie dans le groupe comprenant un ou plusieurs aimants permanents (20, 20'), une ou plusieurs bobines (21), et **en ce que** ladite source de champ (2) s'étend sur une surface sensiblement égale à la surface de ladite chambre de coupure (100, 110, 120, 130, 140).

9. Chambre de coupure à soufflage magnétique selon la revendication 1, **caractérisée en ce qu'**elle comporte une enveloppe isolante intérieure (4, 45, 46) s'étendant au moins en partie autour de ladite zone de coupure (Z) pour isoler électriquement ladite source de champ (2) et au moins en partie ladite carcasse (3, 40).

10. Chambre de coupure à soufflage magnétique selon la revendication 1, **caractérisée en ce qu'**elle comporte une enveloppe isolante extérieure (5) s'étendant autour de ladite carcasse (3, 40).

11. Chambre de coupure à soufflage magnétique selon l'une quelconque des revendications précédentes, **caractérisée en ce que** ladite carcasse (3, 40) s'étend sur une dimension transversale (L2), perpendiculaire au plan de coupure (P), pour scinder ladite zone de coupure (Z) en une zone d'apparition (Za) dans laquelle l'arc électrique (E) nait et au moins une zone d'extinction (Ze) dans laquelle l'arc électrique (E) s'étire et s'éteint.

12. Chambre de coupure à soufflage magnétique selon la revendication 11, **caractérisée en ce que** ladite dimension transversale (L2) de la chambre de coupure (Z) est au moins égale à X fois la dimension transversale (L1) de ladite zone d'apparition (Za), X étant compris entre 2 et 10.

13. Chambre de coupure à soufflage magnétique selon l'une quelconque des revendications précédentes, **caractérisée en ce que** la géométrie de ladite chambre de coupure (100, 110, 120, 130, 140) délimite une zone de coupure (Z) étroite et aplatie pour contraindre l'arc électrique (E) à s'aplatir lorsqu'il est déplacé par ledit champ magnétique (B), et **en ce que** ledit entrefer (D2), créé dans le circuit magnétique formé par ladite source de champ (2) et ladite carcasse (3, 40), est étroit pour réduire la réluctance magnétique dans l'air et maximiser le champ magnétique (B) qui traverse ladite zone de coupure (Z).

14. Chambre de coupure à soufflage magnétique selon l'une quelconque des revendications précédentes, **caractérisée en ce que** ladite carcasse (3) est constituée d'une pièce pleine ferromagnétique pour canaliser le champ magnétique (B).

15. Chambre de coupure à soufflage magnétique selon l'une quelconque des revendications 1 à 13, **caractérisée en ce que** ladite carcasse (40) est constituée d'un empilage de tôles de fractionnement (41) ferromagnétiques, s'étendant dans l'axe longitudinal de ladite chambre de coupure (140), moyennant un écartement défini, pour simultanément canaliser le champ magnétique (B) et fractionner l'arc électrique (E).

16. Chambre de coupure à soufflage magnétique selon l'une quelconque des revendications 11 à 15, **caractérisée en ce que** ladite carcasse (3, 41) comporte une rampe (52) agencée pour rétrécir l'épaisseur de la zone de coupure (Z) en direction de l'extrémité de ladite au moins une zone d'extinction (Ze).

17. Chambre de coupure à soufflage magnétique selon la revendication 9, **caractérisée en ce qu'**elle comporte en outre des joues isolantes (50) en céramique, superposées au moins en partie à ladite enveloppe isolante intérieure (4), de part et d'autre de ladite zone de coupure (Z).

18. Appareil de coupure (200, 300) électrique comportant au moins un pôle de coupure (PC), lequel comporte un contact fixe (CF) et un contact mobile (CM) qui se déplace par rapport audit contact fixe entre une position fermée et une position ouverte sur une trajectoire définissant un plan de coupure (P), et comportant au moins une chambre de coupure (100, 110, 120, 130, 140) à soufflage magnétique, laquelle comporte une source de champ (2) magnétique, une carcasse (3, 40) magnétique et une zone de coupure (Z) dans laquelle un arc électrique (E) est susceptible de se former notamment lors l'ouverture dudit pôle de coupure (PC), ladite source de champ (2) étant agencée pour générer un champ magnétique (B) destiné à déplacer ledit arc électrique (E) pour l'étirer et accélérer son refroidissement et son extinction, ladite carcasse (3, 40) étant agencée pour canaliser ledit champ magnétique (B), et ladite zone de coupure (Z) s'étendant au moins dans ledit plan de coupure (P), comportant une chambre de coupure (100, 110, 120, 130, 140) selon l'une quelconque des revendications précédentes, ladite chambre de coupure (100, 110, 120, 130, 140) présentant une forme majoritairement symétrique par rapport à un plan médian (A) qui est confondu avec ledit plan de coupure (P), et dans laquelle ladite source de champ (2) est disposée dans l'environnement proche et en regard de ladite zone de coupure (Z), et est orientée pour générer des vecteurs de champ magnétique (B) essentiellement parallèles audit plan de coupure (P), en ce que ladite carcasse (3, 40) entoure ladite zone de coupure (Z) et ladite source de champ (2), et comporte une fenêtre (35) ouverte vers l'extérieur pour permettre le passage dudit contact mobile (CM), et en ce que ladite carcasse (3, 40) est adossée à ladite source de champ (2) et se referme devant elle pour créer un entrefer (D2) dans le circuit magnétique formé par ladite source de champ (2) et ladite carcasse (3, 40), et ainsi maximiser le champ magnétique (B) qui traverse ladite zone de coupure (Z).

19. Appareil de coupure selon la revendication 18, **caractérisé en ce que** ledit contact fixe (CF) a une forme d'équerre, dont une branche interne s'étend à l'intérieur de ladite chambre de coupure (100, 110, 120, 130, 140) dans ledit plan médian (A), et une branche externe s'étendant à l'extérieur de ladite chambre de coupure pour former une borne de raccordement (8), et **en ce que** la branche interne dudit contact fixe (CF) comporte un sommet (48) positionné dans une partie centrale de ladite zone de coupure (Z), plaçant ladite zone d'apparition (Za) de l'arc électrique dans une partie centrale de ladite chambre de coupure.

20. Appareil de coupure selon la revendication 19, **caractérisé en ce que** la branche interne dudit contact fixe (CF) comporte une base élargie délimitant au moins un talon (49) orienté vers une extrémité de ladite chambre de coupure (100, 110, 120, 130, 140), dans une des zones d'extinction (Ze) de l'arc électrique.

21. Appareil de coupure selon la revendication 20, **caractérisé en ce qu'**une tôle de fractionnement (41) de ladite chambre de coupure (140) la plus proche dudit contact fixe (CF) est reliée au potentiel dudit contact fixe (CF) par ledit au moins un talon (49).

22. Appareil de coupure selon la revendication 18, **caractérisé en ce qu'**une tôle de fractionnement (41) de ladite chambre de coupure (140) la plus éloignée dudit contact fixe (CF) est reliée au potentiel dudit contact mobile (CM) par un conducteur électrique (51).

23. Appareil de coupure selon la revendication 18, comportant deux chambres de coupure (140) par pôle de coupure (PC), **caractérisé en ce que** les carcasses (40) desdites chambres de coupure (140) sont couplées entre-elles par une tôle commune (53) remplaçant ou ajoutée sur les tôles de fractionnement (41) les plus éloignées dudit contact fixe (CF), et **en ce que** ladite tôle commune (53) est reliée ou non au potentiel dudit contact mobile (CM) par un conducteur électrique (51).

## Patentansprüche

1. Löschkammer (100, 110, 120, 130, 140) eines magnetischen Ausblastyps für eine elektrische Bremsvorrichtung (200, 300), diese Löschkammer enthält eine magnetische Feldquelle (2), ein magnetisches Gehäuse (3, 40) und einen Unterbrechungsbereich (Z) in dem sich ein Lichtbogen (E) bilden kann, vor allem beim Öffnen eines Unterbrechungspols (PC), der zu einer Bremsvorrichtung (200, 300) gehört, diese Feldquelle (2) ist dazu ausgelegt, ein Magnetfeld (B) zu erzeugen, dass dafür vorgesehen ist, den erwähnten Lichtbogen (E) zu dehnen und seine Abkühlung und Löschung zu beschleunigen, und wobei das erwähnte Gehäuse (3, 40) dazu ausgelegt ist, das erwähnte Magnetfeld (B) zu kanalisieren, der erwähnte Unterbrechungspol (PC) enthält dabei einen festen Kontakt (CF) und einen beweglichen Kontakt (CM), der sich bezogen auf diesen festen Kontakt (CF) zwischen einer geschlossenen Position und einer offenen Position bewegt, auf einem Pfad, der eine Unterbrechungsebene (P) definiert, und der erwähnte Unterbrechungsbereich (Z) verläuft mindestens in dieser Unterbrechungsebene (P), **dadurch gekennzeichnet, dass** diese Löschkammer (100, 110, 120, 130, 140) eine bezogen auf eine Mittelebene (A) größtenteils symmetrische Form aufweist, die mit dieser Unterbrechungsebene (P) zusammenfällt, dadurch, dass die erwähnte Feldquelle (2) in der unmittelbaren Nähe und gegenüber des erwähnten Unterbrechungsbereichs (Z) angeordnet ist und so ausgerichtet ist, dass sie Vektoren des Magnetfelds (B), im Wesentlichen parallel zu dieser Unterbrechungsebene (P), erzeugt, dadurch, dass dieses Gehäuse (3, 40) diesen Unterbrechungsbereich (Z) und diese Feldquelle (2) umgibt und ein Fenster (35) enthält, das nach außen offen ist, um die Passage dieses beweglichen Kontaktes (CM) zu erlauben, und dadurch, dass dieses Gehäuse (3, 40) gegen die erwähnte Feldquelle (2) gestellt ist und sich vor ihr schließt, um einen Spalt (D2) im Magnetkreis zu erzeugen, der von dieser Feldquelle (2) und diesem Gehäuse (3, 40) gebildet wird, und so das Magnetfeld (B) zu maximeren, das durch diesen Unterbrechungsbereich (Z) führt.

2. Löschkammer eines magnetischen Ausblastyps nach Anspruch 1, **dadurch gekennzeichnet, dass** das erwähnte Gehäuse (3) eine offene Umfangswand (30) enthält, die das erwähnte Fenster (35) definiert und die parallel zu diesem Unterbrechungsbereich (Z) verläuft.

3. Löschkammer eines magnetischen Ausblastyps nach Anspruch 1, **dadurch gekennzeichnet, dass** das erwähnte Gehäuse (3) eine geschlossene Umfangswand (30) enthält und eine Öffnung in mindestens einem der querlaufenden Enden dieser Umfangswand, die dieses Fenster (35) definiert, die senkrecht zu diesem Unterbrechungsbereich (Z) verläuft.

4. Löschkammer eines magnetischen Ausblastyps nach Anspruch 1, **dadurch gekennzeichnet, dass** diese Löschkammer (110, 140) über eine Länge von mehr als der Länge dieses Unterbrechungsbereichs (Z) in dieser Unterbrechungsebene (P) verläuft, und dadurch, dass dieses Gehäuse (3, 40) eine teilweise offene und teilweise geschlossene Umfangswand (30) umfasst, wobei der offene Teil das erwähnte Fenster (35) begrenzt und parallel zu diesem Unterbrechungsbereich (Z) verläuft und der geschlossene Teil, diesen offenen Teil verlängert und einen Ausblaskamin (6) zum Ausdehnen des Lichtbogens begrenzt.

5. Löschkammer eines magnetischen Ausblastyps nach irgendeinem der vorstehenden Ansprüche 2 bis 4, **dadurch gekennzeichnet, dass** das erwähnte Gehäuse (3, 40) außerdem mindestens eine Querwand (31) umfasst, die mindestens eines der querlaufenden Enden dieser Umfangswand (30) verschließt.

6. Löschkammer eines magnetischen Ausblastyps nach irgendeinem der vorstehenden Ansprüche 2 bis 5, **dadurch gekennzeichnet, dass** die Umfangswand (30) dieses Gehäuses (3, 40) einen Querabschnitt umfasst, in einer Form, die ausgewählt wird aus der Gruppe mit einer Kurve, einer polygonalen Form, einer komplexen Form und einer Form, bei der gerade und gekrümmte Abschnitte kombiniert sind.

7. Löschkammer eines magnetischen Ausblastyps nach Anspruch 6, **dadurch gekennzeichnet, dass** die polygonale Form der Umfangswand (30) dieses Gehäuses (3, 40) ausgewählt wird aus der Gruppe mit einem Rechteck, einem gleichschenkligen Trapez, einer C-Form, bei der die Enden Laschen bilden, umgeklappt nach außen oder nach innen dieses Unterbrechungsbereichs (Z), oder parallel zu diesem Unterbrechungsbereich (Z).

8. Löschkammer eines magnetischen Ausblastyps nach Anspruch 1, **dadurch gekennzeichnet, dass** die erwähnte Feldquelle (2) ausgewählt wird aus der Gruppe zu der ein oder mehrere Dauermagnete (20, 20') und eine oder mehrere Spulen (21) gehören, und dadurch, dass diese Feldquelle (2) sich über eine Fläche erstreckt, die im Wesentlichen gleich der Oberfläche dieser Löschkammer (100, 110, 120, 130, 140) ist.

9. Löschkammer eines magnetischen Ausblastyps nach Anspruch 1, **dadurch gekennzeichnet, dass** sie innen eine isolierende Hülle (4, 45, 46) umfasst, die zumindest zum Teil um diesen Unterbrechungsbereich (Z) herum verläuft, um diese Feldquelle (2) und zumindest einen Teil dieses Gehäuses (3, 40) elektrisch zu isolieren.

10. Löschkammer eines magnetischen Ausblastyps nach Anspruch 1, **dadurch gekennzeichnet, dass** sie außen eine isolierende Hülle umfasst (5), die um das erwähnte Gehäuse (3, 40) herum verläuft.

11. Löschkammer eines magnetischen Ausblastyps nach irgendeinem der vorstehenden Ansprüche, **dadurch gekennzeichnet, dass** dieses Gehäuse (3, 40) über eine querlaufemde Dimension (L2) verläuft, senkrecht zur Unterbrechungsebene (P), um diesen Unterbrechungsbereich (Z) in eine Erscheinungszone (Za) in der der Lichtbogen (E) entsteht und mindestens eine Löschzone (Ze) in der der Lichtbogen (E) sich ausdehnt und erlischt, zu trennen.

12. Löschkammer eines magnetischen Ausblastyps nach Anspruch 11, **dadurch gekennzeichnet, dass** die erwähnte querlaufemde Dimension (L2) der Löschkammer (Z) mindestens gleich X- mal die querlaufemde Dimension (Ll) dieser Erscheinungszone (Za) ist, wobei X zwischen 2 und 10 liegt.

13. Löschkammer eines magnetischen Ausblastyps nach irgendeinem der vorstehenden Ansprüche, **dadurch gekennzeichnet, dass** die Geometrie dieser Löschkammer (100, 110, 120, 130, 140) einen engen und abgeflachten Unterbrechungsbereich (Z) begrenzt, wodurch der Lichtbogen (E) gezwungen wird sich abzuflachen, wenn er durch das erwähnte Magnetfeld (B) verschoben wird, und dadurch, dass der erwähnte Spalt (D2), der im Magnetkreis geschaffen wurde, der von der erwähnten Feldquelle (2) und dem erwähnten Gehäuse (3, 40) gebildet wird, eng ist, um den magnetischen Widerstand in der Luft zu verringern und das Magnetfeld (B) zu maximieren, das durch diesen Unterbrechungsbereich (Z) hindurchführt.

14. Löschkammer eines magnetischen Ausblastyps nach irgendeinem der vorstehenden Ansprüche, **dadurch gekennzeichnet, dass** das erwähnte Gehäuse (3) aus einem vollen ferromagnetischen Teil besteht, um das Magnetfeld (B) zu kanalisieren.

15. Löschkammer eines magnetischen Ausblastyps nach irgendeinem der vorstehenden Ansprüche 1 bis 13, **dadurch gekennzeichnet, dass** das erwähnte Gehäuse (40) aus einem Stapel ferromagnetischer Fraktionierbleche (41) besteht, die in der Längsachse dieser Löschkammer (140) verlaufen, in einem definierten Abstand, um gleichzeitig das Magnetfeld (B) zu kanalisieren und den Lichtbogen (E) zu fraktionieren.

16. Löschkammer eines magnetischen Ausblastyps nach irgendeinem der vorstehenden Ansprüche 11 bis 15, **dadurch gekennzeichnet, dass** das erwähnte Gehäuse (3, 41) eine Rampe (52) enthält, ausgelegt, um die Dicke des Unterbrechungsbereichs (Z) in Richtung des Endes dieser mindestens einen Löschzone (Ze) zu verkleinern.

17. Löschkammer eines magnetischen Ausblastyps nach Anspruch 9, **dadurch gekennzeichnet, dass** sie außerdem Isolierbacken (50) aus Keramik enthält, die teilweise über der erwähnten inneren Isolierhülle (4), beiderseits des erwähnten Unterbrechungsbereichs (Z) liegen.

18. Elektrische Bremsvorrichtung (200, 300) mit mindestens einem Unterbrechungspol (PC), dieser enthält einen festen Kontakt (CF) und einen beweglichen Kontakt (CM), der sich bezogen auf diesen festen Kontakt zwischen einer geschlossenen Position und einer offenen Position bewegt, auf einem Pfad, der eine Unterbrechungsebene (P) definiert und die mindestens eine Löschkammer 100, 110, 120, 130, 140) eines magnetischen Ausblastyps enthält, die eine magnetische Feldquelle (2), ein magnetisches Gehäuse (3, 40) und einen Unterbrechungsbereich (Z), in dem sich vor allem beim Öffnen dieses Unterbrechungspols (PC) ein Lichtbogen (E) bilden kann, enthält, diese Feldquelle (2) ist dazu ausgelegt, ein Magnetfeld (B) zu erzeugen, vorgesehen zur Verschiebung dieses Lichtbogens (E) um ihn zu dehnen und seine Abkühlung und Löschung zu beschleunigen, dieses Gehäuse (3, 40) ist dazu ausgelegt, dieses Magnetfeld (B) zu kanalisieren und dieser Unterbrechungsbereich (Z) verläuft zumindest in dieser Unterbrechungsebene (P), mit einer Löschkammer (100, 110, 120, 130, 140) nach irgendeinem der vorstehenden Ansprüche, die erwähnte Löschkammer (100, 110, 120, 130, 140) weist eine Form auf, die bezogen auf eine Mittelebene (A) größtenteils symmetrisch ist, die mit dieser Unterbrechungsebene (P) zusammenfällt, und in der die erwähnte Feldquelle (2) in der unmittelbaren Nähe und gegenüber des erwähnten Unterbrechungsbereichs (Z) angeordnet ist und so ausgerichtet ist, dass sie die Vektoren des Magnetfelds (B) erzeugt, im Wesentlichen parallel zu dieser Unterbrechungsebene (P), und dadurch, dass dieses Gehäuse (3, 40) diesen Unterbrechungsbereich (Z) und diese Feldquelle (2) umgibt und ein Fenster (35) enthält, das nach außen offen ist, um die Passage dieses beweglichen Kontaktes (CM) zu erlauben, und dadurch, dass dieses Gehäuse (3, 40) gegen die erwähnte Feldquelle (2) gestellt ist und sich vor ihr schließt, um einen Spalt (D2) im Magnetkreis zu erzeugen, der von dieser Feldquelle (2) und diesem Gehäuse (3, 40) erzeugt wird, und so das Magnetfeld (B) zu maximieren, das durch diesen Unterbrechungsbereich (Z) führt.

19. Bremsvorrichtung nach Anspruch 18, **dadurch gekennzeichnet, dass** der erwähnte feste Kontakt (CF) eine Winkelform hat, bei der ein Innenzweig ins Innere der erwähnten Löschkammer (100, 110, 120, 130, 140) in der erwähnten Mittelebene (A) reicht und ein äußerer Zweig bis zum Äußeren dieser Löschkammer reicht, um eine Anschlussklemme (8) zu bilden und dadurch, dass der Innenzweig des erwähnten festen Kontaktes (CF) einen Gipfel (48) umfasst, positioniert in einem zentralen Teil dieses Unterbrechungsbereichs (Z), wodurch sich die erwähnte Erscheinungszone (Za) des Lichtbogens in einem zentralen Teil dieser Löschkammer befindet.

20. Bremsvorrichtung nach Anspruch 19, **dadurch gekennzeichnet, dass** der Innenzweig des erwähnten festen Kontaktes (CF) eine erweiterte Basis enthält, die mindestens einen Absatz (49) begrenzt, der zu einem Ende dieser Löschkammer (100, 110, 120, 130,140), in einer der Löschzonen (Ze) des Lichtbogens hin orientiert ist.

21. Bremsvorrichtung nach Anspruch 20, **dadurch gekennzeichnet, dass** ein Fraktionierblech (41) dieser Löschkammer (140), das am nächsten zu dem erwähnten festen Kontakt (CF) liegt, mit dem Potential dieses festen Kontaktes (CF) über diesen mindestens einen Absatz (49) verbunden ist.

22. Bremsvorrichtung nach Anspruch 18, **dadurch gekennzeichnet, dass** ein Fraktionierblech (41) dieser Löschkammer (140), das am weitesten entfernt von dem erwähnten festen Kontakt (CF) liegt, mit dem Potential des erwähnten mobilen Kontaktes (CF) über einen elektrischen Leiter (51) verbunden ist.

23. Bremsvorrichtung nach Anspruch 18, die zwei Löschkammern (140) pro Unterbrechungspol (PC) enthält, **dadurch gekennzeichnet, dass** die Gehäuse (40) dieser Löschkammern (140) miteinander über ein gemeinsamen Blech (53) verbunden sind, im Ersatz oder als Ergänzung der am weitesten entfernten Isolierbleche (41) dieses festen Kontaktes (CF), und dadurch dass dieses gemeinsame Blech (53) mit dem Potential dieses beweglichen Kontaktes (CM) über einen elektrischen Leiter (51) verbunden ist oder nicht.

## Claims

1. An extinguishing chamber (100, 110, 120, 130, 140) of magnetic blow-out type for an electrical breaking device (200, 300), said extinguishing chamber comprising a magnetic field source (2), a magnetic carcass (3, 40) and a breaking region (Z) in which an electric arc (E) is liable to form notably when a breaking pole (PC) belonging to a breaking device (200, 300) is opened, said field source (2) being arranged to generate a magnetic field (B) intended to move said electric arc (E) in order to stretch it and accelerate its cooling and its extinguishing, and said carcass (3, 40) being arranged to channel said magnetic field (B), said breaking pole (PC) comprising a fixed contact (CF) and a movable contact (CM) which moves with respect to said fixed contact (CF) between a closed position and an open position on a path defining a breaking plane (P), and said breaking region (Z) extending at least in said breaking plane (P), **characterized in that** said extinguishing chamber (100, 110, 120, 130, 140) has a mostly symmetrical form with respect to a median plane (A) which coincides with said breaking plane (P), **in that** said field source (2) is arranged in the near vicinity of and opposite said breaking region (Z) and is oriented to generate magnetic field vectors (B) which are essentially parallel to said breaking plane (P), **in that** said carcass (3, 40) surrounds said breaking region (Z) and said field source (2) and comprises a window (35) which is open toward the outside in order to allow the passage of said movable contact (CM), and **in that** said carcass (3, 40) is stood up against said field source (2) and closes in front thereof so as to create an air gap (D2) in the magnetic circuit formed by said field source (2) and said carcass (3, 40) and to thus maximize the magnetic field (B) that passes through said breaking region (Z).

2. The extinguishing chamber of magnetic blow-out type according to claim 1, **characterized in that** said carcass (3) comprises an open peripheral wall (30) delimiting said window (35) which extends parallel to said breaking region (Z).

3. The extinguishing chamber of magnetic blow-out type according to claim 1, **characterized in that** said carcass (3) comprises a closed peripheral wall (30) and an opening at at least one of the transverse ends of said peripheral wall delimiting said window (35) which extends perpendicular to said breaking region (Z).

4. The extinguishing chamber of magnetic blow-out type according to claim 1, **characterized in that** said extinguishing chamber (110, 140) extends over a length greater than the length of said breaking region (Z) in said breaking plane (P), and **in that** said carcass (3, 40) comprises a partially open and partially closed peripheral wall (30), the open portion delimiting said window (35) which extends parallel to said breaking region (Z), and the closed portion extending said open portion and delimiting a blow-out chimney (6) for the extension of the electric arc.

5. The extinguishing chamber of magnetic blow-out type according to any one of claims 2 to 4, **characterized in that** said carcass (3, 40) moreover comprises at least one transverse wall (31) closing at least one of the transverse ends of said peripheral wall (30).

6. The extinguishing chamber of magnetic blow-out type according to any one of claims 2 to 5, **characterized in that** the peripheral wall (30) of said carcass (3, 40) has a transverse section having a form selected from the group comprising a curved form, a polygonal form, a complex form, a form combining straight sections and curved sections.

7. The extinguishing chamber of magnetic blow-out type according to claim 6, **characterized in that** the polygonal form of the peripheral wall (30) of said carcass (3, 40) is selected from the group including a rectangle, an isosceles trapezoid, a C-shaped form the ends of which form flaps oriented toward the outside or toward the inside of said breaking region (Z), or parallel to said breaking region (Z).

8. The extinguishing chamber of magnetic blow-out type according to claim 1, **characterized in that** said field source (2) is selected from the group including one or more permanent magnets (20, 20'), one or more coils (21), and **in that** said field source (2) extends over a surface which is substantially equal to the surface of said extinguishing chamber (100, 110, 120, 130, 140).

9. The extinguishing chamber of magnetic blow-out type according to claim 1, **characterized in that** it comprises an internal insulating envelope (4, 45, 46) extending at least partially around said breaking region (Z) in order to electrically insulate said field source (2) and at least partially said carcass (3, 40).

10. The extinguishing chamber of magnetic blow-out type according to claim 1, **characterized in that** it comprises an external insulating envelope (5) extending around said carcass (3, 40).

11. The extinguishing chamber of magnetic blow-out type according to any one of the preceding claims, **characterized in that** said carcass (3, 40) extends over a transverse dimension (L2), perpendicular to the breaking plane (P), in order to divide said breaking region (Z) into a region of appearance (Za) in which said electric arc (E) arises and at least one region of extinguishing (Ze) in which said electric arc (E) is stretched and extinguished.

12. The extinguishing chamber of magnetic blow-out type according to claim 11, **characterized in that** said transverse dimension (L2) of the extinguishing chamber (Z) is at least equal to X times the transverse dimension (L1) of said region of appearance (Za), X being between 2 and 10.

13. The extinguishing chamber of magnetic blow-out type according to any one of the preceding claims, **characterized in that** the geometry of said extinguishing chamber (100, 110, 120, 130, 140) delimits a narrow and flattened breaking region (Z) in order to force the electric arc (E) to flatten when it is moved by said magnetic field (B), and **in that** said air gap (D2), created in the magnetic circuit formed by said field source (2) and said carcass (3, 40), is narrow in order to reduce the magnetic reluctance in the air and maximize the magnetic field (B) that passes through said breaking region (Z).

14. The extinguishing chamber of magnetic blow-out type according to any one of the preceding claims, **characterized in that** said carcass (3) consists of a solid ferromagnetic part in order to channel the magnetic field (B).

15. The extinguishing chamber of magnetic blow-out type according to any one of claims 1 to 13, **characterized in that** said carcass (40) consists of a stack of ferromagnetic splitting sheets (41), extending in the longitudinal axis of said extinguishing chamber (140), with a defined spacing, in order to simultaneously channel the magnetic field (B) and split the electric arc (E).

16. The extinguishing chamber of magnetic blow-out type according to any one of claims 11 to 15, **characterized in that** said carcass (3, 41) comprises a ramp (52) arranged to narrow the thickness of the breaking region (Z) in the direction of the end of said at least one region of extinguishing (Ze).

17. The extinguishing chamber of magnetic blow-out type according to claim 9, **characterized in that** it moreover comprises ceramic insulating end plates (50), at least partially superposed on said internal insulating envelope (4), on both sides of said breaking region (Z).

18. An electrical breaking device (200, 300) comprising at least one breaking pole (PC) which comprises a fixed contact (CF) and a movable contact (CM) which moves with respect to said fixed contact between a closed position and an open position on a path defining a breaking plane (P), and comprising at least one extinguishing chamber (100, 110, 120, 130, 140) of magnetic blow-out type, which comprises a magnetic field source (2), a magnetic carcass (3, 40) and a breaking region (Z) in which an electric arc (E) is liable to form notably when said breaking pole (PC) is opened, said field source (2) being arranged to generate a magnetic field (B) intended to move said electric arc (E) in order to stretch it and accelerate its cooling and its extinguishing, said carcass (3, 40) being arranged to channel said magnetic field (B), and said breaking region (Z) extending at least in said breaking plane (P), comprising an extinguishing chamber (100, 110, 120, 130, 140) according to any one of the preceding claims, said extinguishing chamber (100, 110, 120, 130, 140) having a mostly symmetrical form with respect to a median plane (A) which coincides with said breaking plane (P), and in which said field source (2) is arranged in the near vicinity of and opposite said breaking region (Z) and is oriented to generate magnetic field vectors (B) which are essentially parallel to said breaking plane (P), in that said carcass (3, 40) surrounds said breaking region (Z) and said field source (2), and comprises a window (35) which is open toward the outside in order to allow the passage of said movable contact (CM), and in that said carcass (3, 40) is stood up against said field source (2) and closes in front thereof so as to create an air gap (D2) in the magnetic circuit formed by said field source (2) and said carcass (3, 40) and to thus maximize the magnetic field (B) that passes through said breaking region (Z).

19. The breaking device according to claim 18, **characterized in that** said fixed contact (CF) is in the form of a bracket, an inner branch of which extends inside said extinguishing chamber (100, 110, 120, 130, 140) in said median plane (A), and an outer branch extending outside said extinguishing chamber in order to form a connection terminal (8), and **in that** said inner branch of said fixed contact (CF) comprises a summit (48) positioned in a central portion of said breaking region (Z), placing said region of appearance (Za) of the electric arc in a central portion of said extinguishing chamber.

20. The breaking device according to claim 19, **characterized in that** the inner branch of said fixed contact (CF) comprises a broadened base delimiting at least one heel (49) oriented toward an end of said extinguishing chamber (100, 110, 120, 130, 140) in one of the regions of extinguishing (Ze) of the electric arc.

21. The breaking device according to claim 20, **characterized in that** a splitting sheet (41) of said extinguishing chamber (140) closest to said fixed contact (CF) is connected to the potential of said fixed contact (CF) by said at least one heel (49).

22. The breaking device according to claim 18, **characterized in that** a splitting sheet (41) of said extinguishing chamber (140) farthest from said fixed contact (CF) is connected to the potential of said movable contact (CM) by an electrical conductor (51).

23. The breaking device according to claim 18, comprising two extinguishing chambers (140) per breaking pole (PC), **characterized in that** the carcasses (40) of said extinguishing chambers (140) are coupled to one another by a common sheet (53) replacing or added to the splitting sheets (41) farthest from said fixed contact (CF), and **in that** said common sheet (53) is or is not connected to the potential of said movable contact (CM) by an electrical conductor (51).
